# EUROPÄISCHE PATENTSCHRIFT

(11) **EP 1 032 927 B1**
(45) Veröffentlichungstag und Bekanntmachung des Hinweises auf die Patenterteilung: **26.03.2003**
(21) Anmeldenummer: 98958804.1
(22) Anmeldetag: 25.09.1998
(51) Int. Cl.: G08G 1/00

(54) **VERFAHREN ZUR PROGNOSE EINES DEN ZUSTAND EINES SYSTEMS REPRÄSENTIERENDEN PARAMETERS, INSBESONDERE EINES DEN ZUSTAND EINES VERKEHRSNETZES REPRÄSENTIERENDEN VERKEHRSPARAMETERS**
METHOD FOR PREDICTING A PARAMETER REPRESENTING THE STATE OF A SYSTEM, ESPECIALLY A TRAFFIC PARAMETER REPRESENTING THE STATE OF A TRAFFIC NETWORK
PROCEDE POUR PREVOIR UN PARAMETRE REPRESENTANT L'ETAT D'UN SYSTEME, NOTAMMENT UN PARAMETRE DE CIRCULATION REPRESENTANT L'ETAT D'UN RESEAU DE CIRCULATION

(30) Priorität: 18.11.1997 DE 19753034
(43) Veröffentlichungstag der Anmeldung: 06.09.2000
(73) Patentinhaber: DDG Gesellschaft für Verkehrsdaten mbH, 40547 Düsseldorf (DE)
(72) Erfinder: FASTENRATH, Ulrich, Dr. Dipl.-Phys., D-40549 Düsseldorf (DE); HILLIGES, Martin, Dr. Dipl.-Phys., D-40882 Ratingen (DE)
(74) Vertreter: Meissner, Peter E., Dipl.-Ing.
(86) Internationale Anmeldenummer: DE9802932
(87) Internationale Veröffentlichungsnummer: WO99026210

(56) Entgegenhaltungen:
- DE-A- 19 604 084
- US-A- 5 539 645
- US-A- 5 684 475
- IOKIBE T ET AL: "TRAFFIC PREDICTION METHOD BY FUZZY LOGIC" PROCEEDINGS OF THE INTERNATIONAL CONFERENCE ON FUZZY SYSTEMS, SAN FRANCISCO, MAR. 28 - APR. 1, 1993, Bd. 2, Nr. CONF. 2, 28. März 1993, Seiten 673-678, XP000371490 INSTITUTE OF ELECTRICAL AND ELECTRONICS ENGINEERS
- OHE I ET AL: "A METHOD FOR AUTOMATIC DETECTION OF TRAFFIC INCIDENTS USING NEURAL NETWORKS" PACIFIC RIM TRANSTECH CONFERENCE VEHICLE NAVIGATION AND INFORMATION SYSTEMS CONFERENCE PROCEEDINGS, WASHINGTON, JULY 30 - AUG. 2, 1995, Nr. CONF. 6, 30. Juli 1995, Seiten 231-235, XP000641157 INSTITUTE OF ELECTRICAL AND ELECTRONICS ENGINEERS
- HEYMANS B C ET AL: "SOLVING A MAXIMUM FLOW PROBLEM USING BACKPROPAGATION" PROCEEDINGS OF THE INTERNATIONAL JOINT CONFERENCE ON NEURAL NETWORK, SINGAPORE, NOV. 18 - 21, 1991, Bd. 1, 18. November 1991, Seiten 385-389, XP000325661 INSTITUTE OF ELECTRICAL AND ELECTRONICS ENGINEERS

## Beschreibung

Die Erfindung betrifft ein Verfahren zur Prognose eines den Zustand eines Systems repräsentierenden Parameters, insbesondere eines den Zustand eines Verkehrsnetzes repräsentierenden Verkehrsparameters.

Eine Prognose eines den Zustand eines Verkehrsnetzes betreffenden Verkehrsparameters für einen künftigen Zeitpunkt kann unter Berücksichtigung zeitperiodischer Verläufe dieses Parameters erfolgen. Die periodischen Verläufe des Verkehrsparameters, auch bezeichnet als Ganglinien, können aus Verkehrsdaten zu diesem Verkehrsparameter zu unterschiedlichen Zeitpunkten durch statistische Verdichtung gewonnen werden. Eine Ganglinie (also ein Verlauf) eines Verkehrsparameters kann beispielsweise der Verlauf während der Tageszeit eines bestimmten Wochentages, während einer Woche oder/und während des Jahres sein. Als Ganglinien komprimierte und gespeicherte Verläufe von Verkehrsparametern können mit Selektionsmerkmalen versehen werden, so daß eine Prognose durch Vergleich beispielsweise der aktuellen Situation mit mindestens einem Selektionsmerkmal mindestens einer Ganglinie möglich ist. Problematisch ist dabei u.a., daß die aktuelle Situation hinsichtlich eines Selektionsparameters zu einer Ganglinie nicht hinreichend zuverlässig auf den künftigen, zu prognostizierenden Verlauf des durch diese Ganglinie repräsentierten Verkehrsparameters schließen läßt.

Nächstliegender Stand der Technik ist die Literaturstelle "IOKIBE T ET AL: "TRAFFIC PREDICTION METHOD BY FUZZY LOGIC" PROCEEDINGS OF THE INTERNATIONAL CONFERENCE ON FUZZY SYSTEMS, SAN FRANCISCO", MAR. 28 - APR. 1, 1993, Bd. 2, Nr. CONF. 2, 29. März 1993, Seiten 673-678. Daraus ist ein Verfahren zur Prognose eines den Zustand eines Systems repräsentierenden Parameters bekannt, welches sich wie die Anmeldung auch Ganglinien bedient, die ermittelte Verläufe des Parameters zu verschiedenen Tagen in der Vergangenheit beinhalten. Die Ganglinien werden dabei mittels eines Fuzzy-Logic Verfahrens jeweils an aktuelle Abweichungen des Parameters angepaßt.. D1 arbeitet allerdings mit nur einem Parameter, dem aktuellen gezählten Verkehr als ganzes ("Traffic counter", Fig. 2).

Aufgabe der vorliegenden Erfindung ist eine möglichst effiziente Optimierung von Prognosen, insbesondere Verkehrsprognosen. Die Aufgabe wird durch das Verfahren des unabhängigen Anspruchs 1 gelöst.
Ein erfindungsgemäßes Verfahren optimiert Prognosen von Parametern, insbesondere Verkehrsparametern. Dabei kann ein Parameter eines Systems, insbesondere ein Verkehrsparameter eines Verkehrsnetzes, aufgrund von einen zweiten Parameter des Systems betreffenden Daten und mindestens einer Ganglinie qualitativ hochwertig prognostiziert werden. Dies ist insbesondere in Fällen von Vorteil, in welchen auf den künftigen zu prognostizierenden Verlauf eines Verkehrsparameters aufgrund aktueller Werte eines anderen Verkehrsparameters besser zu schließen ist als aufgrund der aktuellen Werte des ersteren Verkehrsparameters. Wenn beispielsweise am frühen Morgen eine Prognose für die PKW-Reisezeiten am späten Morgen erstellt werden soll, sind die aktuellen PKW-Reisezeiten ungeeignet für eine Prognose der künftigen PKW-Reisezeiten, da frühmorgens wochentags wie am Wochenende noch kaum PKWs fahren, was jedoch keine Aussage über am späten Morgen fahrende PKWs ist. Aus einem starken LKW-Fluß am frühen Morgen kann jedoch beispielsweise abgelesen werden, daß heute ein werktag-ähnlicher Verkehr stattfinden wird, so daß eine Prognose von PKW-Reisezeiten am späten Morgen aufgrund des LKW-Flusses am frühen Morgen besser möglich ist als aufgrund von PKW-Reisezeiten am frühen Morgen.

Ein derartiges Verfahren könnte auch als gekoppeltes Einschmelzen (statistisches Verdichten von tatsächlichen Verläufen von Parametern) und probabilistische Selektion bezeichnet werden. Um Ganglinien (Verläufe) von Verkehrsparametern zu erhalten, werden tatsächliche Verläufe untersucht und zusammen mit Selektionsmerkmalen (beispielsweise Istwerte oder Verläufe zu bestimmten Zeitpunkten) gespeichert. Ferner wird untersucht, welche Abhängigkeiten zwischen verschiedenen Verkehrsparametem bestehen, um eine Prognose eines ersten Parameters aufgrund von Daten zu einem zweiten Parameter zu ermöglichen. Vorzugsweise wird dabei die feste oder zeitabhängige Stärke von Kopplungen jeweils mindestens zweier Parameter untersucht und mit abgespeichert. Auch ist eine Aktualisierung der die Kopplungsstärke mindestens zweier Parameter repräsentierenden Kennzahl aufgrund aktueller tatsächlicher Verläufe der Parameter und/oder der Qualität von Prognosen möglich. In den gespeicherten Daten zu Ganglinien sind Kopplungen verschiedener Parameter mit berücksichtigt.

Vorteilhaft ist dabei ferner eine Berücksichtigung und Speicherung der Varianz (oder Variabilität) der zu einer Ganglinie verdichteten Verläufe eines Parameters und die Berücksichtigung der Varianz (oder Variabilität) bei der Prognose eines Parameters.

Vorteilhaft ist ferner insbesondere eine Verringerung der Gewichtung einer Kopplung zwischen zwei oder mehr Parametern im Laufe der Zeit, um so veraltete Kopplungen automatisch zu schwächen und/oder zu unterdrücken. Dies kann insbesondere erfolgen, falls die Ganglinien-Datenmenge im Laufe der Zeit sehr groß wird.

Eine probabilistische Selektion einer Ganglinie kann darin bestehen, zur Prognose eines Parameters für einen künftigen Zeitpunkt aufgrund von Daten zu einem anderen Parameter zum aktuellen Zeitpunkt für die Selektion einer Ganglinie zur Prognose die Wahrscheinlichkeit zu berücksichtigen, daß aufgrund einer Messung des zweiten Parameters eine bestimmte Ganglinie eine gute Prognose für den ersten Parameter ermöglicht. Diese Wahrscheinlichkeit kann zur Ganglinienbasis als Kennzahl für die Kopplung zweier Größen abgespeichert sein und zur Prognose abgerufen werden. Die Wahrscheinlichkeit kann neben der Kopplungsstärke von zwei Parametern auch den Abstand der Messung des zweiten Parameters von einer zur Prognose verwendeten Ganglinie des zweiten Parameters oder einer anderen Ganglinie berücksichtigen.

Eine Selbstkorrektur der Ganglinienbasis erfolgt vorzugsweise durch Mitführen einer Fehlerganglinie, in welcher Abweichungen von prognostizierten Verläufen von tatsächlichen Verläufen zur Korrektur von Ganglinien berücksichtigt werden.

Zur Selbstkorrektur ist ferner eine laufende Korrektur der Kennzahlen zur Kopplungsstärke jeweils mindestens zweier Parameter zweckmäßig; insbesondere große Abweichungen von tatsächlichen Werten zu prognostizierten Werten können zur Abschwächung, geringe Abweichungen der tatsächlichen Werte von den prognostizierten Werten können zur Stärkung einer Kopplung führen.

Zweckmäßig ist insbesondere eine Realisierung als neuronales Netz.

Das Verfahren kann insbesondere als Programm in einer Verkehrszentrale realisiert werden; in der Verkehrszentrale kann insbesondere eine Datenbank mit Ganglinien (Verläufen von verkehrstechnischen oder anderen Parametern) und/oder eine Datenbank mit Kennzahlen zur Kopplung jeweils mindestens zweier Parameter umfassen.

Weitere Merkmale und Vorteile der Erfindung ergeben sich aus der nachfolgenden Beschreibung eines Ausführungsbeispiels anhand der Zeichnung. Dabei zeigt:
- Fig. 1: als Blockschaltbild die statistische Verdichtung (Einschmelzen) von Verkehrsdaten zu Ganglinien und Kopplungskennzahlen für eine Prognosedatenbank sowie eine probabilistische Selektion zur Erstellung von Verkehrsprognosen,
- Fig. 2: ein Beispiel einer Prognose eines Parameters aufgrund von aktuellen Daten zu einem anderen Parameter.

Im in Figur 1 gezeigten Beispiel werden Verkehrsdaten 1 von Floating-cars (FCD), Verkehrsdaten 2 von above-ground-Detektoren (SES-Daten) und Verkehrsdaten 3 von Induktionsschleifen-Daten (VIZ) an mehreren Orten zu mehreren Zeitpunkten gemessen, wobei sich an einem Ort beispielsweise einer der beiden im Kasten 4 beispielhaft dargestellten Verläufe 5, 6 eines Verkehrsparameters ergeben kann.

Im Schritt 5 werden die Verläufe (5,6 usw.) von FCD-Daten 1, SES-Daten 2, VIZ-Daten 3 gekoppelt eingeschmolzen, also unter Berücksichtigung von Kopplungen zu Ganglinien, ganglinienbezogenen Selektionsmerkmalen und Kopplungen zwischen Verkehrsparametern repräsentierenden Kennzahlen statistisch verdichtet und in einer Prognose-Datenbank abgelegt. Beispielsweise kann der Verlauf der Anzahl von PKWs in einem Streckenabschnitt an einem Werktag, der Verlauf der Anzahl von PKWs an einem Abschnitt am Wochenende, der Verlauf der Anzahl von LKWs an einem Abschnitt an einem Werktag, der Verlauf von LKWs an einem Abschnitt an einem Sonntag jeweils zu einer eigenen Ganglinie (zeitlicher Verlauf an einem Wochentag an einer Position) statistisch verdichtet werden und mit Selektionsmerkmalen versehen werden. Selektionsmerkmale können beispielsweise die Anzahl von PKWs zu einer bestimmen Uhrzeit, die Anzahl von LKWs zu einer bestimmten Uhrzeit etc. sein. Selektionsmerkmale sind jeweils zumindestens einer oder evtl. auch mehreren Ganglinien zugeordnet. Wenn akutell ein Selektionsmerkmal oder mehrere Selektionsmerkmale einer Ganglinie erfüllt sind, beispielsweise wenn aktuell (frühmorgens) die Anzahl der LKWs über einem bestimmten Wert liegt, kann darauf geschlossen werden, daß eine bestimmte Ganglinie (LKW/werktag) aktuell verfolgt wird. Hieraus kann eine Prognose für den zu den gemessenen Daten gehörenden Verkehrsparameter zu einem künftigen Zeitpunkt oder erfindungsgemäß für einen nicht zu den gemessenen Daten zugeordneten Verkehrsparameter zu einem künftigen Zeitpunkt erstellt werden. Diejenige Ganglinie eines Verkehrsparameters, welche aufgrund gemessener aktueller Daten am wahrscheinlichsten den künftigen Verlauf eines Verkehrsparameters repräsentiert, wird ausgewählt, was auch als probabilistische Selektion bezeichnet werden kann.

Figur 2 zeigt ein Beispiel einer probabilistischen Selektion. Am frühen Morgen liegen Verkehrsdaten zur aktuellen Anzahl von PKWs und zur aktuellen Anzahl von LKWs in einem Straßenabschnitt vor. Die Anzahl von PKWs in einem Straßenabschnitt für einen künftigen Zeitpunkt, nämlich spätmorgens, soll prognostiziert werden. Aufgrund der aktuellen (frühmorgens) Anzahl von PKWs ist dies nicht möglich, da sich die Ganglinien von PKWs werktags und am Wochenende frühmorgens kaum unterscheiden. Hingegen unterscheiden sich bereits frühmorgens deutlich die Anzahl von LKWs in einer Ganglinie für einen Werktags-Verlauf und einer Ganglinie für einen Sonntags-Verlauf. Aufgrund der Zahl von LKWs frühmorgens auf einer Werktags-Ganglinie kann deshalb darauf geschlossen werden, daß sich die Anzahl der PKWs auf einer Werktags-Ganglinie weiterentwickeln wird und daß deshalb spätmorgens die Anzahl der PKWs auf der PKW-Ganglinie für spätmorgens zutreffend ist. Die Kopplung der PKW-Werktags-Ganglinie und der LKW-Werktags-Ganglinie betrifft somit insbesondere das gemeinsame Merkmal "werktags". Dieses Kopplungs-Merkmal muß jedoch nicht grundsätzlich zur Prognose bekannt sein.

Die Kopplung kann binär oder quantisiert berücksichtigt werden. Wenn mehrere Ganglinien in Frage kommen, kann die wahrscheinlichste ausgewählt werden.

Das Verfahren wurde zur Prognose von Verkehrsparametern entwickelt. Jedoch ist auch ein anderer Parameter erfindungsgemäß prognostizierbar. Beispielsweise kann aus dem morgendlichen PKW-Fluß auf die mittägliche Schadstoff-Konzentration geschlossen werden etc.

## Patentansprüche

1. Verfahren zur Prognose eines ersten den Zustand eines Systems repräsentierenden Parameters,
wobei einen zweiten Parameter des Systems betreffende Daten mindestens einer von mehreren, einen zeitlichen Venauf des ersten und den Zustand des Systems repräsentierenden Parameters repräsentierende Ganglinien zugeordnet
werden,
und der erste Parameter aufgrund der Daten und der mindestens einen zugeordneten Ganglinie für einen künftigen Zeitpunkt prognostiziert wird.

2. Verfahren nach Anspruch 1,
**dadurch gekennzeichnet,**
**daß** das System ein Verkehrsnetz ist,
**daß** die Parameter den Zustand des Verkehrsnetzes repräsentierende Verkehrsparameter sind,
**daß** die Daten einen Verkehrsparameter betreffende Verkehrsdaten für mindestens einen Zeitpunkt sind.

3. Verfahren nach Anspruch 1 oder 2,
**dadurch gekennzeichnet,**
**daß** mehrere Ganglinien für die Prognose berücksichtigt werden.

4. Verfahren nach einem der vorhergehenden Ansprüche,
**dadurch gekennzeichnet,**
**daß** jeweils für die Zuordnung der Daten zu einer Ganglinie eine die Wahrscheinlichkeit der richtigen Zuordnung und/oder Realitätsapproximations-Genauigkeit der Zuordnung der Daten zu dieser Ganglinie repräsentierende Kennzahl bestimmt wird.

5. Verfahren nach Anspruch 4,
**dadurch gekennzeichnet,**
**daß** aufgrund der Kennzahl die Gewichtung mehrerer Ganglinien bei der Prognose festgelegt wird.

6. Verfahren nach einem der vorhergehenden Ansprüche,
**dadurch gekennzeichnet,**
**daß** eine Kennzahl (= Kopplungsgrad) für zwei Parameter aufgrund bisheriger zeitlicher Verläufe der Parameter festgelegt wird.

7. Verfahren nach einem der vorhergehenden Ansprüche,
**dadurch gekennzeichnet,**
**daß** eine Kennzahl zu zwei Parametern aufgrund jeweils aktueller Daten zu den zwei Parametern wiederholt aktualisiert wird.

8. Verfahren nach Anspruch 7,
**dadurch gekennzeichnet,**
**daß** bei der Aktualisierung einer Kennzahl aktuellere Daten stärker berücksichtigt werden als ältere Daten.

9. Verfahren nach einem der vorhergehenden Ansprüche,
**dadurch gekennzeichnet,**
**daß** die Varianz (= Variabilität) der zu einer Ganglinie verdichteten Verläufe von Parametern bestimmt und bei der Festlegung einer Kennzahl und/oder einer Prognose berücksichtigt wird.

10. Verfahren nach einem der vorhergehenden Ansprüche,
**dadurch gekennzeichnet,**
**daß** Kennlinien mit einem über einem Schwellwert liegenden Alter seit ihrer letzten Aktualisierung gelöscht werden.

11. Verfahren nach einem der vorhergehenden Ansprüche,
**dadurch gekennzeichnet,**
**daß** die Kennzahl (= Kopplungsgrad) mehr als binär quantifiziert ist und den Grad der Kopplung zweier Parameter repräsentiert.

12. Verfahren nach einem der vorhergehenden Ansprüche,
**dadurch gekennzeichnet,**
**daß** das Verfahren in einem neuronalen Netz abläuft.

13. Verfahren nach einem der vorhergehenden Ansprüche,
**dadurch gekennzeichnet,**
**daß** eine Ganglinie aufgrund des bestimmten zeitlichen Verlaufs eines Parameters bestimmt wird.

14. Verfahren nach einem der vorhergehenden Ansprüche,
**dadurch gekennzeichnet,**
**daß** die in einer Verkehrszentrale erstellte Prognose berücksichtigende Daten per Funk, insbesondere Mobilfunk, insbesondere GSM-SMS, an einen Verkehrsteilnehmer übermittelt werden.

## Claims

1. Method of predicting a first parameter representing the state of a system,
data relating to a second parameter of the system being assigned to at least one of several time variation curves representing a progression in time of the first parameter representing the state of the system,
and the first parameter being forecast for a time in the future on the basis of the data and of the at least one assigned progress line.

2. Method as in Claim 1,
**characterised in that**
the system is a traffic network,
the parameters are traffic parameters representing the state of the traffic network,
the data are traffic data relating to a traffic parameter for at least one point in time.

3. Method as in Claim 1 or 2,
**characterised in that**
several time variation curves are taken into consideration for the forecast.

4. Method as in one of the preceding Claims,
**characterised in that**,
for each assignment of data to a time variation curve, an index number is determined, representing the probability of the correct assignment and/or the accuracy of the approximation to reality of the assignment of the data to this time variation curve.

5. Method as in Claim 4,
**characterised in that**,
based on the index number, the weighting of several time variation curves is established in producing the forecast.

6. Method as in one of the preceding Claims,
**characterised in that**
an index number (= level of linkage) is established for two parameters on the basis of previous progressions in time of the parameters.

7. Method as in one of the preceding Claims,
**characterised in that**
an index number for two parameters is repeatedly updated on the basis each time of up-to-date data on the two parameters.

8. Method as in Claim 7,
**characterised in that**,
when an index number is updated, greater consideration is given to more up-to-date data than to older data.

9. Method as in one of the preceding Claims,
**characterised in that**
the variance (= variability) of the progressions of parameters compacted into a time variation curve is determined, and is taken into consideration when an index number and/or a forecast is established.

10. Method as in one of the preceding Claims,
**characterised in that**
curves whose age since their most recent update is above a threshold value are deleted.

11. Method as in one of the preceding Claims,
**characterised in that**
the index number (= level of linkage) is quantified on a more than binary basis, and represents the degree of linkage of two parameters.

12. Method as in one of the preceding Claims,
**characterised in that**
the method operates in a neural network.

13. Method as in one of the preceding Claims,
**characterised in that**
a time variation curve is determined on the basis of the specific progression in time of a parameter.

14. Method as in one of the preceding Claims,
**characterised in that**
data relating to the forecast prepared in a central traffic unit are transmitted to a road user by radio, particularly mobile radio communications, particularly GSM SMS (text messaging).

## Revendications

1. Procédé pour prévoir un premier paramètre représentant l'état d'un système, des données concernant un deuxième paramètre du système étant associées à au moins l'une d'une pluralité de courbes de variation représentant un paramètre représentant une variation temporelle du premier et l'état du système, et le premier paramètre étant prévu pour un instant ultérieur à partir des données et d'au moins ladite une courbe de variation associée.

2. Procédé selon la revendication 1,
**caractérisé en ce que** le système est un réseau de trafic, **en ce que** les paramètres sont des paramètres de trafic représentant l'état du réseau de trafic, **en ce que** les données sont des données de trafic concernant un paramètre de trafic pour au moins un instant.

3. Procédé selon l'une des revendications 1 et 2,
**caractérisé en ce que** l'on prend en compte plusieurs courbes de variation pour la prévision.

4. Procédé selon l'une des revendications précédentes,
**caractérisé en ce que** l'on détermine, à chaque fois, pour associer les données à une courbe de variation, une valeur caractéristique représentant la probabilité de l'association exacte et/ou la précision d'approximation réelle de l'association des données à cette courbe de variation.

5. Procédé selon la revendication 4,
**caractérisé en ce que** l'on détermine, sur la base de la valeur caractéristique, la pondération de plusieurs courbes de variation lors de la prévision.

6. Procédé selon l'une des revendications précédentes,
**caractérisé en ce que** l'on détermine une valeur caractéristique (= degré de couplage) pour deux paramètres, à partir des évolutions temporelles jusqu'à présent des paramètres.

7. Procédé selon l'une des revendications précédentes,
**caractérisé en ce qu'**une valeur caractéristique pour deux paramètres est actualisée de façon répétitive, à partir à chaque fois de données actuelles pour ces deux paramètres.

8. Procédé selon la revendication 7,
**caractérisé en ce que**, lors de l'actualisation d'une valeur caractéristique, des données actuelles sont prises en compte plus fortement que des données plus anciennes.

9. Procédé selon l'une des revendications précédentes,
**caractérisé en ce que** la variance ( = variabilité) des évolutions de paramètres, qui sont comprimées en une courbe de variation, est déterminée et est prise en compte lors de la détermination d'une valeur caractéristique et/ou d'une prévision.

10. Procédé selon l'une des revendications précédentes,
**caractérisé en ce que** les lignes caractéristiques qui présentent un âge situé au-dessus d'une valeur de seuil depuis leur dernière actualisation, sont effacées.

11. Procédé selon l'une des revendications précédentes,
**caractérisé en ce que** la valeur caractéristique ( = degré de couplage) est quantifiée plus que de façon binaire et représente le degré de couplage de deux paramètres.

12. Procédé selon l'une des revendications précédentes,
**caractérisé en ce que** le procédé est mis en oeuvre dans un réseau neuronal.

13. Procédé selon l'une des revendications précédentes,
**caractérisé en ce que** l'on détermine une courbe de variation à partir de l'évolution temporelle déterminée d'un paramètre.

14. Procédé selon l'une des revendications précédentes,
**caractérisé en ce que** les données prises en compte par une prévision réalisée dans un central de trafic, sont transmises par radio, en particulier par téléphone mobile, en particulier GSM-SMS, à un participant au trafic.
